# EUROPÄISCHE PATENTSCHRIFT

(11) **EP 0 416 473 B1**
(45) Veröffentlichungstag und Bekanntmachung des Hinweises auf die Patenterteilung: **07.10.1992**
(21) Anmeldenummer: 90116705.6
(22) Anmeldetag: 31.08.1990
(51) Int. Cl.: B67C 3/12

(54) **Füllelement für Gegendruck-Füllmaschinen**
Filling head for counter pressure bottling machine
Tête de remplissage pour embouteilleuse à contre-pression

(30) Priorität: 02.09.1989 DE 3929202
(43) Veröffentlichungstag der Anmeldung: 13.03.1991
(73) Patentinhaber: Seitz Enzinger Noll Maschinenbau Aktiengesellschaft, D-68163 Mannheim (DE)
(72) Erfinder: Clüsserath, Ludwig, Dipl.-Ing. (FH), D-6550 Bad Kreuznach (DE)

(56) Entgegenhaltungen:
- EP-A- 0 291 971
- EP-A- 0 331 137
- DE-A- 1 782 402

## Beschreibung

Die Erfindung bezieht sich auf ein Füllelement für Gegendruck-Füllmaschinen zum Füllen von Gefäßen, insbes. Flaschen mit einem flüssigen Füllgut gemäß Oberbegriff Patentanspruch 1.

Beim Abfüllen von kohlensäurehaltigem Füllgut und dabei insbes. auch beim Abfüllen von Getränken unter Gegendruck in Gefäße bzw. Flaschen, ist nach Beendigung des Füllguteinlaufes, d.h. nach Beendigung der Füllphase bzw. nach dem Schließen des Flüssigkeitsventils des verwendeten Füllelementes eine Gefäßentlastung auf Atmosphärendruck notwendig. Bei einem Füllgut, wie beispielsweise Sekt oder Softdrinks, das schon wegen seines relativ hohen CO₂-Gehaltes keine idealen Fülleigenschaften aufweist, und zwar insbes. auch dann, wenn dieses Füllgut aus wirtschaftlichen Gesichtspunkten bei relativ hohen Temperaturen abgefüllt werden soll, ist eine schonende und ein Auf- oder Überschäumen des abgefüllten Füllgutes vermeidende Gefäßentlastung erforderlich. Hierzu ist bekannt, die Entlastung auf Atmosphärendruck stufenweise so vorzunehmen, daß der eigentlichen Entlastung auf Atmosphärendruck eine Vorentlastung vorausgeht.

Bei einem bekannten Verfahren dieser Art (DE-AS 11 27 241) wird im Anschluß an den beendeten Füllguteinlauf das Gefäß, d.h. genauer der im gefüllten Gefäß vorhandene Gasraum kurzzeitig zur Atmosphäre hin entlastet und zwar dadurch, daß ein am Füllelement vorgesehenes Entlastungsventil durch eine Steuerkurve der Füllmaschine kurz geöffnet und gleich darauf wieder geschlossen wird, so daß durch die dabei auftretende Entlastung der Gasraum des Gefäßes auf einen niedrigen Druckwert die nicht fest im abgefüllten Füllgut gebundene Kohlensäure austreten und sich das abgefüllte Füllgut beruhigen kann, bevor die endgültige Entlastung auf Atmosphärendruck und das Abziehen des Gefäßes vom zugehörigen Füllelement erfolgen. Nachteilig ist bei diesem bekannten Verfahren u.a., daß eine Vorentlastung auf einen definierten und auch jeweils stets gleichgroßen Vorentlastungsdruck nicht erreichbar ist, wie es für ein wirtschaftliches Abfüllen mit möglichst großer Leistung erforderlich wäre. Da im bekannten Fall das kurzzeitige Öffnen des Entlastungsventils der Füllelemente durch eine Steuerkurve erfolgt, ist auch eine Anpassung der Vorentlastung an unterschiedliche Fülleigenschaften grundsätzlich nicht möglich. Nachteilig ist im bekannten Fall insbesondere auch, daß bei einer Störung bzw. bei einem Stillstand der Füllmaschine das Entlastungsventll bestimmter Füllelemente geöffnet bleibt, hier also anstelle einer Vorentlastung eine Entlastung praktisch auf Atmosphärendruck erfolgt, und zwar mit der Folge einer starken Beunruhigung und eines übermäßigen Aufschäumens des kohlensäurehaltigen Füllgutes in den Gefäßen dieser Füllelemente.

Es wurden auch bereits ein Verfahren zum Abfüllen von kohlensäurehaltigem Füllgut, insbes. Getränken unter Gegendruck in Gefäße sowie eine zugehörige Füllmaschine vorgeschlagen (EP-A-0 291 971 dem Oberbegriff des Anspruchs 1 entsprechend), bei dem bzw. bei der nach Beendigung des Füllguteinlaufes das jeweilige Gefäß auf einen definierten Vorentlastungsdruck entlastet wird, und zwar dadurch, daß an der Füllmaschine eine für sämtliche Füllelemente dieser Maschine gemeinsame und mit dem Vorentlastungsdruck beaufschlagte Kammer vorgesehen ist. Für die Vorentlastung eines an einem Füllelement vorgesehenen Gefäßes stellt dann eine am Füllelement vorhandene Steuerventilanordnung über einen Gasweg eine Strömungsmittelverbindung zu dieser Kammer her.

Bei diesem Verfahren ist der Vorentlastungsdruck speziell auf einen zwischen dem Atmosphärendruck und dem Sättigungsdruck des Füllgutes liegenden Druck derart eingeregelt, daß während der Vorentlastungsphase gerade noch ein Aufsteigen von freigesetzter Kohlensäure im abgefüllten Füllgut möglich ist, ohne daß es bei der Entlastung auf Atmosphärendruck zu einem unerwünschten Entweichen von Füllgut aus dem Gefäß (verursacht durch Aufschäumen des Füllgutes) kommt. Mit dieser speziellen Wahl des Vorentlastungsdruckes wird selbst bei einem hinsichtlich seiner Fülleigenschaften sehr problematischen Füllgut, wie Sekt oder Softdrinks und bei relativ hohen Temperaturen mit hohen Abfülleistungen sauberes Abfüllen, d.h. ein Abfüllen ohne Aufschäumen oder Entweichen des Füllgutes aus dem Gefäß bzw. der Flasche erreicht.

Durch die Kammer für den Vorentlastungsdruck sowie durch die notwendige Verbindung zwischen den Füllelementen und dieser Kammer ergibt sich aber eine relativ aufwendige Konstruktion für die Füllmaschine.

Aufgabe der Erfindung ist es, ein Füllelement für eine Gegendruck-Füllmaschine aufzuzeigen, die bei vereinfachter Konstruktion der Füllmaschine insgesamt dennoch eine Vorentlastung der Gefäße auf einen definierten Vorentlastungsdruck ermöglicht.

Zur Lösung dieser Aufgabe ist ein Füllelement gemäß dem kennzeichnenden Teil des Patentanspruches 1 ausgebildet.

Bei dem erfindungsgemäßen Füllelement erfolgen die Vorentlastung und anschließende Entlastung des jeweiligen Gefäßes durch entsprechende Steuerung der Steuerventilanordnung dadurch, daß in einer der Vorentlastung entsprechenden Betriebsstellung der Steuerventilanordnung der im gefüllten Gefäß über dem Füllgut vorhandene Gasraum über die Steuerventilanordnung mit dem "zweiten" Abschnitt des Gasweges verbunden ist, der (Abschnitt) über das Druckregelventil zur Atmosphäre führt. Die endgültige Entlastung des jeweiligen Gefäßes auf Atmosphärendruck erfolgt durch entsprechende Steuerung der Steuerventilanordnung über diese und den zur Atmosphäre führenden "ersten" Abschnitt des Gasweges.

Durch das Druckregelventil ist ein definierter Vorentlastungsdruck möglich, der zwar generell zwischen dem Atmosphärendruck und dem Fülldruck liegt, durch unterschiedliche Auswahl und/oder Einstellung des Druckregelventiles aber im Prinzip auf jeden, gewünschten Druck eingestellt werden kann, um optimale Füllergebnisse zu erreichen. Beispielsweise kann der Vorentlastungsdruck auch auf einen zwischen dem Atmosphärendruck und dem Sättigungsdruck des Füllgutes liegenden Druck eingestellt werden, um so die hiermit verbundenen, bereits genannten Vorteile zu erreichen. Durch die entsprechende Auswahl und/oder Einstellung des Druckregelventils kann aber der Vorentlastungsdruck bei dem erfindungsgemäßen Füllelement auch auf einen anderen Druck eingestellt werden.

Bei einer Füllmaschine, die eine Vielzahl von Füllelementen gemäß der Erfindung aufweist, besitzt selbstverständlich jedes Füllelement ein eigenes Druckregelventil, so daß eine für die Füllelemente dieser Füllmaschine gemeinsame Kammer für den Vorentlastungsdruck sowie auch Verbindungen zwischen den Füllelementen und einer solchen Kammer entfallen.

Weiterhin bietet die Erfindung die Möglichkeit, solche Füllmaschinen, die eine für sämtliche Füllelemente gemeinsame Kammer für den Vorentlastungsdruck nicht aufweisen, mit einer Vorentlastung auf einen definierten Vorentlastungsdruck zu versehen, und zwar z.B. auch dadurch, daß an einer Füllmaschine vorhandene, eine Vorentlastung nicht ermöglichende Füllelemente durch solche gemäß der Erfindung ersetzt werden.

Ein weiterer Vorteil der Erfindung besteht auch darin, daß trotz vereinfachter Konstruktion der angestrebte, definierte Vorentlastungsdruck auch bei einer eventuellen Störung bzw. einem eventuellen Maschinenstillstand erreicht wird.

Weiterbildungen der Erfindung sind Gegenstand der Unteransprüche.

Die Erfindung wird im folgenden anhand der Figuren an Ausführungsbeispielen näher erläutert. Es zeigen:
Fig. 1 in vereinfachter Teildarstellung und im Schnitt ein Füllelement gemäß der Erfindung, und zwar bei in der Betriebsstellung "Vorentlastung" befindlicher Steuerventilanordnung des Füllelementes;
Fig. 2 eine Darstellung wie Fig. 1, jedoch bei in der Betriebsstellung "Entlastung" befindlicher Steuerventilanordnung;
Fig. 3 das Druckregelventil des Füllelementes bei einer weiteren, abgewandelten Ausführungsform;
Fig. 4 in ähnlicher Darstellung wie Fig. 1 eine weitere Ausführungsform des erfindungsgemäßen Füllelementes.

In den Figuren 1 bis 3 ist 1 ein füllrohrloses Füllelement einer Gegendruck-Füllmaschine, beispielsweise einer Gegendruck-Füllmaschine rotierender Bauart, die dann in bekannter Weise an einem um eine vertikale Maschinenachse umlaufenden Rotor mehrere derartige Füllelemente 1 aufweist.

Das Füllelement 1 besteht aus einem von den beiden Gehäuseteilen 2 und 3 gebildeten Gehäuse, von denen z.B. das obere Gehäuseteil 2 bereits Bestandteil des um die vertikale Maschinenachse umlaufenden Rotors bzw. einen dort vorgesehenen Flüssigkeitsbehälter für das abzufüllende flüssige Füllgut ist.

Im Inneren des aus den beiden Gehäuseteilen 2 und 3 bestehenden Gehäuses ist ein Flüssigkeitskanal 4 für das abzufüllende Füllgut ausgebildet. In diesem Flüssigkeitskanal 4, der an der Unterseite des Füllelementes 1 bzw. des Gehäuseteiles 3 die Abgabeöffnung 5 für das abzufüllende Füllgut bildet, befindet sich auch das gesteuerte Flüssigkeitsventil 6.

Zum Abfüllen des flüssigen Füllgutes in eine Flasche 7 unter Gegendruck, ist diese zumindest während der Vorspannphase, der daran anschließenden Füllphase, der anschließenden Vorentlastung und der abschließenden Entlastung auf Atmosphärendruck mit ihrer Mündung in Dichtlage am Füllelement 1 gehalten, und zwar dadurch, daß die Flasche 7 mit ihrer Mündung über einen an einem Zentrierelement 8 (z.B. Zentriertulpe) vorgesehenen Dichtungsring 9 aus elastischem Material abgedichtet gegen die Unterseite des Füllelementes 1 bzw. Gehäuseteiles 3 anliegt, und zwar in einem die Abgabeöffnung 5 umschließenden Bereich.

Das Füllelement 1 besitzt weiterhin ein über die Unterseite des Gehäuseteiles 3 wegstehendes Gasrohr 10, welches von der ringförmigen Abgabeöffnung 5 umschlossen ist. Im Gasrohr 10 ist ein Rückgaskanal 11 ausgebildet, über den beim Füllen der Flasche 7, d.h. bei geöffnetem Flüssigkeitsventil 6 das aus dem Innenraum der Flasche 7 durch das zufließende Füllgut verdrängte Gas abgeführt wird.

Das Füllelement 1 besitzt weiterhin eine Steuerventilanordnung 12, welche mit ihrem, von den beiden Gehäuseteilen 13 und 14 gebildeten Gehäuse in geeigneter Weise seitlich an dem Füllelement 1 befestigt ist. In dem den Gehäuseteilen 2 und 3 des Füllelementes 1 unmittelbar benachbarten Gehäuseteil 13 ist ein erster Kanal 15 ausgebildet, welcher sich mit seinem einen Ende an ein Ende eines im Gehäuseteil 3 vorgesehenen Kanales 16 anschließt, dessen anderes Ende an der Unterseite des Füllelementes 1 bzw. des Gehäuseteiles 3 offen ist, und zwar in der Nähe der Abgabeöffnung 5 in dem vom Dichtungsring 9 umschlossenen Bereich. Mit seinem anderen Ende endet der Kanal 15 an einem als Dreh- bzw. Flachschieber ausgebildeten Steuerventilelement 17 der Steuerventilanordnung 12.

Im Gehäuseteil 13 sind ein zweiter Kanal 18 sowie ein dritter Kanal 19 vorgesehen, von denen sich der zweite Kanal 18 in einem Kanal 20 im Gehäuseteil 14 fortsetzt. Der Kanal 20 führt über ein Druckregelventil 21 zur Atmosphäre. Das Druckregelventil 21 besitzt als Ventilkörper eine Kugel 22, die mittels einer Druckfeder 23 mit vorgegebener Federkraft gegen einen von einem Dichtungsring 24 am Ende des Kanales 20 gebildeten Ventilsitz angedrückt wird, und zwar in einer dem Gasstrom im Kanal 20 entgegengesetzten Richtung. Vor dem Druckregelventil 21 ist im Kanal 20 noch eine Drosseleinrichtung 25 vorgesehen, mit der der wirksame Querschnitt des Kanales 20 auf einer vorgegebenen Länge auf einen ebenfalls vorgegebenen Wert reduziert ist.

Der Kanal 19 setzt sich in einem ebenfalls im Gehäuseteil 14 ausgebildeten Kanal 26 fort, der direkt zur Atmosphäre hin offen ist. Am Anschlußbereich zwischen den beiden Kanälen 19 und 26 ist ebenfalls eine Düse bzw. Drosseleinrichtung 27 vorgesehen.

Die den Kanälen 20 und 26 entfernt liegenden offenen Enden der Kanäle 18 und 19 sind unmittelbar am Steuerventilelement 17 vorgesehen, allerdings räumlich derart gegeneinander versetzt, daß in einer Stellung des Steuerventilelementes 17, die (Stellung) der Betriebsstellung "Vorentlastung" entspricht, eine Strömungsmittelverbindung lediglich zwischen dem Kanal 15 und dem Kanal 18 besteht, während in einer anderen Stellung des Steuerventilelementes 17, die (Stellung) der Betriebsstellung "Entlastung" entspricht, eine Strömungsmittelverbindung zwischen dem Kanal 15 und dem Kanal 19, gleichzeitig evtl. auch mit dem Kanal 18 besteht. Neben diesen beiden vorgenannten Stellungen weist das Steuerventilelement 17 mindestens noch eine weitere Stellung auf, in der das Steuerventilelement 17 das benachbarte Ende des Kanales 15 verschließt, so daß insbes. auch weder zum Kanal 18, noch zum Kanal 19 eine Strömungsmittelverbindung besteht.

Zur Betätigung ist das Steuerventilelement 17 mit einem im Gehäuseteil 14 drehbar gelagerten drehbolzenartigen Element 29 antriebsmäßig verbunden. Dieses Element 29 trägt an seinem aus dem Gehäuseteil 14 vorstehenden Ende einen Betätigungshebel oder ein anderes, geeignetes Betätigungsorgan 30, welcher bzw. welches mit an einem ortsfesten Steuerring der Füllmaschine abstandsweise oder in unterschiedlichen Ebenen angebrachten Steuerelementen, beispielsweise Steuerkurven oder Steuernocken beim Maschinenumlauf zusammenwirkt.

Während des Vorspannens sowie während des Füllens der Flasche 7 ist der Kanal 15 durch das Steuerventilelement 17 verschlossen. Am Ende des Füllens erfolgt dann bei geschlossenem Flüssigkeitsventil 6 zunächst die Vorentlastung. Hierfür wird durch den Betätigungshebel 30 und durch die mit diesem zusammenwirkenden Steuerelemente das Steuerventilelement 17 in eine Stellung gebracht, in der eine Strömungsmittelverbindung zwischen dem Kanal 15 und dem Kanal 18 besteht. Für eine Vorentlastung der Flasche 7 kann dann das im Gasraum der Flasche 7 über dem dortigen Füllgutspiegel vorhandene Gas über den von den Kanälen 16, 15, 28, 18 und 20 gebildeten Gasweg solange entweichen, solange der Druck in diesem Gasraum höher ist als derjenige Druck, bei dem das Druckregelventil 21 schließt. Dieser Schließdruck des Druckregelventils 21, der im wesentlichen durch die Kraft der Druckfeder 23 sowie durch den wirksamen Querschnitt des Kanales 20 im Bereich des Dichtungsringes 24 bestimmt ist und den Vorentlastungsdruck, d.h. den Druck am Ende der Vorentlastung bildet, ist auf jeden Fall kleiner als der Druck beim Füllen. Der Schließdruck des Druckregelventils und damit der Vorentlastungsdruck sind auch unter Berücksichtigung des jeweils abzufüllenden Füllgutes und dessen Fülleigenschaften so gewählt, daß sich beim Vorentlasten, aber auch beim Entlasten auf Atmosphärendruck optimale Verhältnisse ergeben. Mit der im Kanal 20 vorgesehenen Drosseleinrichtung 25 wird insbes. vermieden, daß beim ersten Öffnen des Druckregelventils 21 in der jeweiligen Flasche 7 ein zu abrupter Druckabfall auftritt, der zu einer starken Beunruhigung und damit zu einem übermäßigen Aufschäumen des kohlensäurehaltigen Füllgutes führen könnte.

Zur endgültigen Entlastung auf Atmosphärendruck wird das Steuerventilelement 17 in die Stellung gebracht, in der die Strömungsmittelverbindung zwischen dem Kanal 15 und dem Kanal 19 besteht, wobei auch hier durch die Drosseleinrichtung 27 eine zu abrupte Druckreduzierung in der Flasche 7 vermieden wird.

Um den Vorentlastungsdruck unter Berücksichtigung des jeweiligen Füllgutes bzw. dessen Fülleigenschaften optimieren zu können, ist in der Fig. 3 ein Druckregelventil 21a gezeigt, welches eine manuelle Einstellung des Druckes ermöglicht, bei dem das Druckregelventil 21a öffnet bzw. schließt. Das Druckregelventil 21a ist in gleicher Weise wie das Druckregelventil 21 aufgebaut und besteht wiederum aus der Kugel 22, aus der Druckfeder 23, die sich mit ihrem einen Ende gegen die Kugel 22 und mit ihrem anderen Ende gegen eine gehäuseseitige Abstützfläche abstützt, sowie aus dem den Ventilsitz bildenden Dichtungsring 24. Die gehäuseseitige Abstützfläche für die Rückfeder 23 ist aber bei dem Druckregelventil 21a von dem einen Ende einer Einstellschraube 31 gebildet, mit deren Hilfe die Vorspannung der Druckfeder 23 und damit der Entlastungsdruck einstellbar sind.

In der Fig. 4 ist ein Füllelement 1a gezeigt, welches sich von dem Füllelement 1 lediglich durch die die Vorentlastung und Entlastung steuernde Steuerventilanordnung 32 unterscheidet. Diese Steuerventilanordnung 32 besitzt ein Gehäuse 33, in welchem ein Kanal 34 ausgebildet ist, der in gleicher Weise wie der Kanal 15 an dem Kanal 16 des Gehäuseteiles 3 geschlossen ist. Der Kanal 34 führt zu einer ringförmigen, ebenfalls im Gehäuse 33 ausgebildeten Eingangskammer 35 eines ersten Stößelventils 36. Die Ringkammer 35 ist über einen Abschnitt des Kanales 34 mit der ebenfalls im Gehäuse 33 ausgebildeten ringförmigen Eingangskammer 37 eines zweiten Stößelventils 38 verbunden.

An die Ausgangskammer 39 des Stößelventils 36 ist ein Kanal 40 angeschlossen, der zur Entlastung auf Atmosphärendruck über eine Dichtung 41 einem nicht gezeigten, drucklosen, d.h. zur Atmosphäre führenden Kanal verbunden ist. Die Ausgangskammer 42 des Stößelventils 38 ist über einen Kanal 43 an des zur Atmosphäre führende Druckregelventil 21b angeschlossen, welches von seiner Konstruktion und Wirkungsweise her dem Druckregelventil 21 entspricht und im Bereich des Dichtungsringes 24 die der Drosseleinrichtung 25 entsprechende Drosseleinrichtung 25′ aufweist. Die Stößelventile 36 und 38 besitzen jeweils einen Ventilstößel 44, der in einer Achsrichtung hin- und herbewegbar ist, die achsgleich mit der Achse der ringförmigen Eingangs- bzw. Ausgangskammern 35 und 39 bzw. 37 und 40 verläuft. Bei der dargestellten Ausführungsform sind die Ventilstößel 44 in vertikaler Richtung bewegbar, wobei der jeweilige Ventilstößel 44 in seiner unteren Stellung die Strömungsmittelverbindung zwischen der zugehörigen Eingangskammer 35 bzw. 37 und der zugehörigen Ausgangskammer 39 bzw. 42 unterbricht und in seiner oberen Stellung eine Strömungsmittelverbindung zwischen der Eingangskammer 35 bzw. 37 und Ausgangskammer 39 bzw. 42 ermöglicht, und zwar aufgrund des reduzierten Durchmessers, den jeder Ventilstößel 44 in seinem mittleren Bereich besitzt. Im Kanal 34 ist vor den Stößelventilen 36 und 38 noch eine Drosseleinrichtung 45 vorgesehen, die bei dieser Ausführung einstellbar ist.

Die Stößelventile 36 und 38 bzw. deren Ventilstößel 44 werden durch ortsfeste Steuerkurven, die auf das obere bzw. untere Ende der Ventilstößel 44 einwirken, gesteuert. Während des Vorspannens sowie Füllens der jeweiligen Flasche 7 befinden sich beide Ventilstößel 44 in ihrer unteren Position. Für die Vorentlastung wird zum Öffnen des Stößelventils 38 zunächst der Ventilstößel 44 dieses Ventiles nach oben bewegt. Für die Entlastung auf Atmosphärendruck erfolgt dann zeitlich verzögert, d.h. dann, wenn das betreffende Füllelement 1a beim Umlaufen des Rotors eine vorgegebene Position erreicht hat, auch das Öffnen des Stößelventils 36.

Die Erfindung wurde voranstehend an einem füllrohrlosen Füllelement beschrieben. Selbstverständlich kann das Füllelement selbst auch eine andere Ausbildung aufweisen, d.h. beispielsweise ein Füllelement mit Füllrohr, Sonde usw.

## Patentansprüche

1. Füllelement für Gegendruck-Füllmaschinen zum Füllen von Gefäßen, insbesondere Flaschen mit einem flüssigen Füllgut, mit einem eine Steuerventilanordnung (12, 32) aufweisenden Gasweg, über den nach Beendigung des Füllguteinlaufs durch Betätigung der Steuerventilanordnung (12, 32) das jeweilige, in Dichtlage mit dem Füllelement (1, 1a) befindliche Gefäß über den zur Atmosphäre führenden Gasweg auf einen Vorentlastungsdruck und anschließend auf Atmosphärendruck entlastet wird, und zwar über einen zur Atmosphäre führenden ersten Abschnitt (19, 26; 40) des Gasweges, wobei die in einem Gehäuse (13, 14; 33) angeordnete Steuerventilanordnung (12, 32) zwei unterschiedliche Betriebsstellungen für die Vorentlastung und die Entlastung auf Atmosphärendruck besitzt, und wobei der Gasweg zusätzlich einen zweiten Abschnitt (18, 20; 43) aufweist, über den in der der Vorentlastung entsprechenden Betriebsstellung der Steuerventilanordnung (12, 32) die Vorentlastung über ein Druckregelventil (21, 21a, 21b) zur Atmosphäre erfolgt, welches diesen zweiten Abschnitt (18, 20; 34) immer dann öffnet, wenn der Vorentlastungsdruck überschritten ist, dadurch gekennzeichnet, daß jedes Füllelement (1, 1a) ein eigenes Druckregelventil (21, 21a, 21b) besitzt, und daß das Druckregelventil (21, 21a, 21b) sowie der erste und zweite Abschnitt (19, 26, 40; 18, 20, 43) des Gasweges im Gehäuse (13, 14; 33) der Steuerventilanordnung (12, 32) angeordnet sind.

2. Füllelement nach Anspruch 1, dadurch gekennzeichnet, daß die Steuerventilanordnung (12) wenigstens ein Flachschieberventil mit einer Ventilscheibe (17) aufweist.

3. Füllelement nach Anspruch 1 oder 2, dadurch gekennzeichnet, daß die Steuerventilanordnung (12, 32) eine dritte, den Gasweg sperrende Betriebsstellung aufweist.

4. Füllelement nach einem der Ansprüche 1 - 3, dadurch gekennzeichnet, daß im Gasweg, vorzugsweise im ersten, zur Atmosphäre führenden Abschnitt (19, 26; 40) und/oder im zweiten Abschnitt (18, 20; 43) in Strömungsrichtung vor dem Druckregelventil (21, 21a, 21b) eine Drosseleinrichtung (25, 25′, 27, 45) vorgesehen ist.

5. Füllelement nach einem der Ansprüche 1 - 4, dadurch gekennzeichnet, daß der Vorentlastungsdruck am Druckregelventil (21a) einstellbar ist.

6. Füllelement nach einem der Ansprüche 1 - 5, dadurch gekennzeichnet, daß das Druckregelventil (21, 21a, 21b) ein Überdruck- bzw. Überströmventil mit einem Ventilkörper (22) ist, der durch wenigstens ein Federelement (23) gegen einen Ventilsitz (24) dichtend angedrückt ist.

7. Füllelement nach Anspruch 6, dadurch gekennzeichnet, daß das Ventilelement eine Kugel (22) ist.

8. Füllelement nach Anspruch 6 oder 7, dadurch gekennzeichnet, daß die Federkraft des wenigstens einen Federelementes (23) einstellbar ist, und zwar vorzugsweise durch ein einstellbares Abstützelement (31) für dieses Federelement (23).

9. Füllelement nach einem der Ansprüche 1 - 8, dadurch gekennzeichnet, daß die Steuerventilanordnung (32) von wenigstens zwei Stößelventilen (36, 38) gebildet ist.

## Claims

1. Filling element for counter-pressure filling machines for the filling of vessels, especially bottles with a liquid filling stock, with a gas path, which has a control valve arrangement (12, 32) and by way of which the respective vessel disposed in sealing position with the filling element (1, 1a) is relieved by way of the gas path, which leads to the atmosphere, to a preliminary relieving pressure and subsequently to atmospheric pressure through actuation of the control valve arrangement (12, 32) after conclusion of the ingress of the filling stock, and namely by way of a first section (19, 26; 40), which leads to the atmosphere, of the gas path, wherein the control valve arrangement (12, 32), which is arranged in a housing (13, 14; 33), comprises two different operating settings for the preliminary relieving and the relieving to atmospheric pressure, and wherein the gas path additionally has a second section (18, 20; 43), by way of which in the operational setting, which corresponds to the preliminary relieving, of the control valve arrangement (12, 32) the preliminary relieving takes place to the atmosphere by way of a pressure regulating valve (21, 21a, 21b), which always opens this second section (18, 20; 34) then when the preliminary relieving pressure is exceeded, characterised thereby, that each filling element (1, 1a) possesses an individual pressure regulating valve (21, 21a, 21b) and that the pressure regulating valve (21, 21a, 21b) as well as the first and second section (19, 26, 40; 18, 20, 43) of the gas path are arranged in the housing (13, 14; 33) of the control valve arrangement (12, 32).

2. Filling element according to claim 1, characterised thereby, that the control valve arrangement (12) has at least one flat slide valve with a valve slide (17).

3. Filling element according to claim 1 or 2, characterised thereby, that the control valve arrangement (12, 32) has a third operating setting blocking the gas path.

4. Filling element according to one of the claims 1 to 3, characterised thereby, that a throttle equipment (25, 25′, 27, 45) is provided in the gas path, preferably in the section (19, 26; 40) leading to the atmosphere and/or in the second section (18, 20; 43), ahead of the pressure regulating valve (21, 21a, 21b) in flow direction.

5. Filling element according to one of the claims 1 to 4, characterised thereby, that the preliminary relieving pressure is adjustable at the pressure regulating valve (21a).

6. Filling element according to one of the claims 1 to 5, characterised thereby, that the pressure regulating valve (21, 21a, 21b) is an excess-pressure or overflow valve with a valve body (22), which is pressed sealingly against a valve seat(24) by at least one spring element (23).

7. Filling element according to claim 6, characterised thereby, that the valve element is a ball (22).

8. Filling element according to claim 6 or 7, characterised thereby, that the spring force of the at least one spring element (23) is adjustable, and namely preferably by an adjustable support element (31) for this spring element (23).

9. Filling element according to one of the claims 1 to 8, characterised thereby, that the control valve arrangement (32) is formed by at least two plunger valves (36, 38).

## Revendications

1. Tête de remplissage pour embouteilleuse à contre-pression, destinée à remplir des récipients, notamment des bouteilles, d'un produit liquide, tête comportant une voie de passage de gaz, qui est équipée d'un ensemble (12 ; 32) de soupapes et par laquelle, grâce à une manoeuvre des soupapes de cet ensemble (12 ; 32), lorsque le liquide cesse d'être délivré, le gaz contenu dans un récipient, qui est appliqué hermétiquement contre la tête de remplissage (1 ; 1a), est détendu à une pression préliminaire, puis à la pression atmosphérique par l'entremise de cette voie de passage débouchant à l'atmosphère (à vrai dire par un premier tronçon (19, 26 ; 40) de cette voie débouchant à l'atmosphère), les soupapes de l'ensemble (12 ; 32), disposées dans un corps (13, 14 ; 33), ayant deux positions de service différentes correspondant à la détente préliminaire et à la détente à la pression atmosphérique, la voie de passage de gaz comportant encore un second tronçon (18, 20 ; 34) par lequel, dans la position de service des soupapes de l'ensemble (12 ; 32) qui correspond à la détente préliminaire, cette détente est obtenue grâce à une soupape (21 ; 21a ; 21b) de réglage de la pression, qui débouche à l'atmosphère et qui ouvre en permanence ce second tronçon de la voie de passage du gaz (18, 20 ; 34) tant que la pression est supérieure à la pression de détente préliminaire, cette tête de remplissage étant caractérisée en ce que chaque tête (1, 1a) de l'embouteilleuse possède sa propre soupape (21, 21a ; 21b) de réglage de la pression et en ce que cette soupape (21, 21a, 21b) ainsi que le premier et le second tronçon (19, 26 ; 40 ; 18, 20 ; 34) de la voie de passage du gaz sont disposés dans le corps (13, 14 ; 33) de l'ensemble (12 ; 32) des soupapes.

2. Tête de remplissage selon la revendication 1, caractérisée en ce que l'ensemble (12) de soupapes comprend au moins un distributeur à tiroir rotatif composé d'un disque (17).

3. Tête de remplissage selon la revendication 1 ou 2, caractérisée en ce qu'une soupape au moins de l'ensemble (12 ; 32) a une troisième position de service qui ferme la voie de passage du gaz.

4. Tête de remplissage selon l'une des revendications 1 à 3, caractérisée en ce qu'un organe étrangleur (25, 25′, 27, 45) est disposé dans la voie de passage du gaz, avantageusement dans le premier tronçon (19, 26 ; 40) qui débouche à l'atmosphère et/ou dans le second tronçon (18, 20 ; 34), en amont de la soupape (21, 21a, 21b) de réglage de la pression.

5. Tête de remplissage selon l'une des revendications 1 à 4, caractérisée en ce que la pression de détente préliminaire de la soupape (21a) est réglable.

6. Tête de remplissage selon l'une des revendications 1 à 5, caractérisée en ce que la soupape (21, 21a ; 21b) de réglage de 1a pression est une soupape de sûreté ou une soupape de décharge, comportant un obturateur (22) qui est appliqué hermétiquement contre un siège (24) par au moins un ressort (23).

7. Tête de remplissage selon la revendication 6, caractérisée en ce que l'obturateur est une bille (22).

8. Tête de remplissage selon la revendication 6 ou 7, caractérisée en ce que la force du ressort exercée par au moins un élément formant ressort (23) est réglable, avantageusement par l'entremise d'un élément (31) d'appui réglable de cet élément formant ressort (23).

9. Tête de remplissage selon l'une des revendications 1 à 8, caractérisée en ce que l'ensemble (32) de soupapes de manoeuvre est composé d'au moins deux soupapes (36, 38) à tige-poussoir.
